# EUROPÄISCHE PATENTSCHRIFT

(11) **EP 3 028 775 B1**
(45) Veröffentlichungstag und Bekanntmachung des Hinweises auf die Patenterteilung: **08.11.2017**
(21) Anmeldenummer: 15185569.9
(22) Anmeldetag: 17.09.2015
(51) Int. Cl.: B07C 1/10, B07C 3/08, B07C 3/10, B07C 5/08, B07C 5/16, B65B 25/06, B65B 35/24, B65B 47/00, B65B 51/26, B65B 57/06, B65B 57/14, B65B 59/00, B65B 65/00, B65B 9/04, B07C 5/342, B65B 35/10, B65B 47/02, B65B 57/12, B65B 31/04

(54) **VERPACKUNGSANLAGE MIT EINER TIEFZIEHVERPACKUNGSMASCHINE**
PACKAGING SYSTEM WITH A DEEP DRAW PACKAGING MACHINE
INSTALLATION D'EMBALLAGE AVEC UNE MACHINE D'EMBALLAGE PAR EMBOUTISSAGE

(30) Priorität: 03.12.2014 EP 14196120
(43) Veröffentlichungstag der Anmeldung: 08.06.2016
(73) Patentinhaber: MULTIVAC Sepp Haggenmüller SE & Co. KG, 87787 Wolfertschwenden (DE)
(72) Erfinder: FICKLER, Thomas, 87784 Westerheim (DE); Dr. LAU, Christian, 88178 Heimenkirch (DE)
(74) Vertreter: Grünecker Patent- und Rechtsanwälte PartG mbB

(56) Entgegenhaltungen:
- EP-A1- 1 234 765
- EP-A1- 2 692 646
- DE-A1-102010 053 872
- FR-A1- 2 975 081
- US-B1- 6 533 125

## Beschreibung

Die Erfindung bezieht sich auf eine Verpackungsanlage und ein Verfahren zum Verpacken von unterschiedlich großen Produkten, beispielsweise Frischfleisch, mit den Merkmalen des Anspruchs 1 bzw. des Anspruchs 9.

Aus der WO 2002/016210 A1 ist eine Verpackungslinie zum Verpacken von Fleischstücken in Beuteln bekannt. Dabei werden die individuellen Fleischstücke, die sich vor allem in ihrer Größe unterscheiden, von einer Informationserfassungsstufe erfasst und dann einer Verpackungsstation zugeführt. An der Verpackungsstation wird ein zur Größe des Fleischstücks passender Beutel bereitgestellt und das Fleischstück verpackt. Bei einer Ausführung mit mehreren Verpackungsstationen ist nach der Informationserfassungsstufe eine Einrichtung zum Verteilen der Fleischstücke vorgesehen, um die Fleischstücke beispielsweise nach ihrer Größe sortiert auf die verschiedenen Verpackungsstationen zu verteilen. Nachteilig an einer solchen Beutelverpackungsanlage sind ihre begrenzte Leistung und das optische Aussehen einer Beutelverpackung.

Die DE 10 2010 053 872 A1 offenbart eine Verpackungsanlage mit einer Sortierstation. Diese Sortierstation ist stromabwärts einer Verpackungsmaschine angeordnet und dient dazu, die Verpackungen in bzw. auf je nach einer Kategorie des verpackten Produktes dafür vorgesehene Sammelbehälter oder Transportbänder zu sortieren.

In einer anderen Verpackungsmaschine, die in der FR 2 975 081 A1 beschrieben wird, werden in einer ersten Verpackungslinie stets Verpackungen eines ersten Formats und in einer zweiten Verpackungslinie stets Verpackungen eines zweiten, anderen Formats hergestellt.

Aufgabe der vorliegenden Erfindung ist es, eine verbesserte Verpackungsanlage bereitzustellen.

Diese Aufgabe wird gelöst durch eine Verpackungsanlage zum Verpacken von unterschiedlich großen Produkten mit den Merkmalen des Anspruchs 1 und durch ein Verfahren zum Betrieb einer solchen Verpackungsanlage gemäß Anspruch 9.

Die erfindungsgemäße Verpackungsanlage zum Verpacken von unterschiedlich großen Produkten, vorzugsweise Lebensmitteln, im Besonderen Frischfleischstücken, umfasst eine Zuführeinrichtung für die Produkte, die wenigstens ein unterscheidbares Produktmerkmal aufweisen. Die Verpackungsanlage umfasst des Weiteren eine Prüfstation zum Erfassen des wenigstens einen Produktmerkmals und eine Verteileinrichtung zum Verteilen der Produkte auf wenigstens zwei Transporteinrichtungen. Die erfindungsgemäße Verpackungsanlage zeichnet sich dadurch aus, dass wenigstens eine Tiefziehverpackungsmaschine vorgesehen ist, die eine erste und eine zweite Formstation aufweist, wobei mittels der ersten Formstation eine erste Größe von Mulden in eine Folienbahn formbar (d.h. tiefziehbar) ist und mittels der zweiten Formstation eine zur ersten Größe unterschiedliche zweite Größe von Mulden in die Folienbahn formbar (tiefziehbar) ist. Die Tiefziehverpackungsmaschine umfasst eine Steuerung, die dazu konfiguriert ist, im laufenden Betrieb in Abhängigkeit der angelieferten Produkte automatisch umstellbar eine erste oder zweite Größe von Mulden zum Einlegen der entsprechenden Produkte bereitzustellen. Dies ermöglicht ein automatisiertes Verpacken von unterschiedlich großen Produkten, bevorzugt Frischfleischstücken, in passend für das jeweilig an die Tiefziehverpackungsmaschine transportierte Produkt dimensionierte Mulden. So kann eine sehr hohe Leistung erzielt werden, wobei die unterschiedlich großen Mulden entsprechend der angelieferten Produkte erzeugt und an einer Einlegestation automatisch bereitgestellt werden. Die Größe einer Mulde ist durch ihre Länge, Breite und Tiefe des in der Formstation in die Folienbahn geformten Tiefzug definiert. Die Produkte, die für eine entsprechende Mulde vorgesehen sind, weisen eine geringere Länge, Breite und Höhe als die Mulde selbst auf. Ein Format ist durch die Anzahl und/oder die Form einer Gruppe von Mulden definiert, die bei einem gemeinsamen Formvorgang erzeugt werden. Ein Format entspricht auch annähernd der Abmessung des Formwerkzeugs und weist eine Länge auf, die dem intermittierenden Vorzug der Folienbahn entspricht.

Bevorzugt ist eine erste Siegelstation vorgesehen, um ein Format, das ein oder mehrere Mulden aufweist, mit einer Deckelfolie mittels wenigstens einer Rahmensiegelung zu versiegeln. Die Rahmensiegelung in Form einer außen am Format umlaufenden geschlossenen Siegelnaht sorgt dafür, dass eine modifizierte Atmosphäre (Schutzgasatmosphäre) im Inneren der Verpackung mit einem oder mehreren Produkten für die weiteren Prozessschritte erhalten bleibt.

In einer besonders vorteilhaften Ausführung weist die Tiefziehverpackungsmaschine eine zweite Siegelstation zum Erzeugen einer Quer- und/oder Längssiegelung auf, um bereits zwei geformte Mulden innerhalb eines Formats zu zwei eigenständigen Verpackungen zu siegeln.

Vorzugsweise ist die zweite Siegelstation in einer Transportrichtung stromabwärts der ersten Siegelstation angeordnet, da bei dieser Konfiguration die modifizierte Atmosphäre, die in der ersten Siegelstation erzeugt wurde, erhalten bleibt und keine weiteren Maßnahmen bezüglich der Atmosphäre in den Verpackungen erforderlich sind.

Wenigstens eine Transporteinrichtung weist bevorzugt eine Puffereinrichtung auf, um ein oder mehrere Produkte von der Transporteinrichtung aufzunehmen und zeitversetzt wieder an die Transporteinrichtung abzugeben. So können Produkte einer ersten Sorte, die in Transportrichtung nicht aufeinander folgen, sondern durch ein Produkt einer anderen Sorte getrennt sind, zusammengeführt werden in dem Sinne, dass die für ein Format erforderliche Anzahl von gleichen Produkten als Gruppe der Einlegestation zugeführt werden kann. Somit können die in willkürlicher Reihenfolge auf der Zuführeinrichtung angelieferten Produkte entsprechend der dafür vorgesehenen Formate auf einfache Weise sortiert oder gruppiert werden.

Vorzugsweise ist die Steuerung dazu konfiguriert, die jeweils aktuelle Position der Produkte von der Prüfeinrichtung entlang der Zuführeinrichtung, der Transporteinrichtungen und (sofern vorhanden) der Puffereinrichtung bis in die Tiefziehverpackungsmaschine zu verfolgen (im Folgenden "Produktverfolgung" genannt), so dass sichergestellt wird, dass die Formstationen entsprechende Mulden formen, die gleichzeitig mit den dafür vorgesehenen Produkten der Einlegstation zugeführt werden. Dabei kann der Wechsel der zwei oder mehr unterschiedlichen Formate bzw. die unterschiedliche Anzahl der Mulden ohne Verlust von Material der Folienbahn, nämlich ohne sogenannte Leertakte, erfolgen.

Bevorzugt ist die Steuerung, nämlich als Steuerung der gesamte Verpackungsanlage, ein Teil einer Maschinensteuerung einer Tiefziehverpackungsmaschine und kann die Informationen beispielsweise von der Prüfstation auch an eine weitere Tiefziehverpackungsmaschine weitergeben. Die Steuerung der Formstationen innerhalb der jeweiligen Tiefziehverpackungsmaschine erfolgt bevorzugt über die jeweilige Maschinensteuerung, während die Produktverfolgung nach der Prüfstation entlang der Transporteinrichtungen mittels der Steuerung der gesamten Verpackungsanlage erfolgt.

In einer besonderen Ausführungsform ist jeweils eine Sammeleinrichtung nach den Transporteinrichtungen angeordnet, um Produkte von den Transporteinrichtungen vor dem Einlegen aufzunehmen. So können aufwendige Ansteuerungen beispielsweise der Geschwindigkeit der einzelnen Transporteinrichtungen entfallen, da durch die Sammeleinrichtungen dafür gesorgt werden kann, dass immer eine ausreichende Anzahl zum Einlegen benötigter Produkte an der Einlegestation bereitsteht.

Ein erfindungsgemäßes Verfahren zum Betrieb einer Verpackungsanlage, die wenigstens eine Tiefziehverpackungsmaschine, eine Zuführeinrichtung für Produkte und eine Prüfstation umfasst, wobei die z.B. an, entlang oder auf der Zuführeinrichtung vorgesehene Prüfstation wenigstens ein Produktmerkmal eines jeden Produkts ermittelt wird und das Produkt danach mittels einer Verteileinrichtung entsprechend seines ermittelten Produktmerkmals auf eine Transporteinrichtung verteilt wird, zeichnet sich dadurch aus, dass die wenigstens eine Tiefziehverpackungsmaschine (6, 7) wenigstens zwei Formstationen (22, 23, 24) aufweist, und dass mittels wenigstens zweier Formstationen der Tiefziehverpackungsmaschine und mittels einer Steuerung, die mit der Prüfstation verbunden ist, in Abhängigkeit der mittels an der Prüfstation erfassten Produkte und entsprechend ihrer Produktmerkmale die entsprechende Größe und/oder Anzahl von Mulden in eine Folienbahn geformt wird. Dies ermöglicht einen vollautomatisierten Betrieb einer Verpackungsanlage, um willkürlich zugeführte Produkte, die bezüglich eines Produktmerkmals, beispielsweise der Größe des Produkts, Unterschiede aufweisen, in speziell für die unterschiedlichen Produktmerkmale vorgesehene Mulden eingelegt und zu einer optisch ansprechenden Tiefziehverpackung in einer modifizierten Atmosphäre verpackt werden können. Im Speziellen ist bei Frischfleischstücken durch ein Begasen oder ein Gasspülen eine längere Haltbarkeit bei Tiefziehverpackungen im Vergleich zu einer Beutelverpackung erreichbar.

Bevorzugt ist das Produktmerkmal mindestens eine Abmessung des Produktes, wie seine Höhe, seine Länge und/oder seine Breite. Die in einer Formstation erzeugten Mulden können eine vorbestimmte Länge und Breite aufweisen, während die Tiefe der Mulde an die Höhe des Produkts in bekannter Form anpassbar ist.

Vorzugsweise verteilt die Verteileinrichtung die Produkte gemäß ihres Produktmerkmals auf die jeweilige Transporteinrichtung, um auf einfache Weise eine Sortierung und/oder Gruppierung zu ermöglichen.

In einer besonderen Ausführungsform werden die auf der Transporteinrichtung befindlichen Produkte an einer Sammeleinrichtung gepuffert, bevor das Produkt von der Sammeleinrichtung an der Einlegestation in die Mulde eingelegt wird. Dies ermöglicht eine Vereinfachung der Steuerung der Transporteinrichtungen und der Produktverfolgung.

In einer besonders vorteilhaften Ausführung werden mittels einer Puffereinrichtung einzelne oder mehrere Produkte von der Transporteinrichtung aufgenommen und wieder an die Transporteinrichtung abgegeben, um die für ein Format vorgesehenen Produkte zu gruppieren.

Vorzugsweise werden mittels der Steuerung die Produkte bzw. ihre Position von der Prüfstation entlang der Zuführeinrichtung, der Transporteinrichtungen und der Puffereinrichtung bis in die Tiefziehverpackungsmaschine verfolgt (Produktverfolgung), um die Formstationen entsprechend der Position und des Transportverlaufs der einzelnen Produkte anzusteuern und zu koordinieren.

Bevorzugt werden Produkte, die sich in einem Produktmerkmal unterscheiden, gemeinsam auf einer Transporteinrichtung an die Einlegestation der Tiefziehverpackungsmaschine herantransportiert und das für das jeweilige Produkt vorgesehene Format bzw. Mulde mittels einer von zwei Formstationen geformt und mit dem zugehörigen Produkt in der Einlegestation annähernd zeitgleich zusammengeführt.

Zweckmäßig sieht die Erfindung vor, dass jeder einzelne Abschnitt der Folienbahn für die Mulden an genau einer der Formstationen zu Mulden tiefgezogen wird. Ein bereits in der ersten Formstation tiefgezogener Abschnitt wird also durch die nachfolgende(n) Formstation(en) ohne Verformung hindurch transportiert. Günstig ist es, wenn jenseits der letzten Formstation jeder Abschnitt der Folienbahn zu Mulden geformt wurde.

In der erfindungsgemäßen Verpackungsanlage bzw. im erfindungsgemäßen Verfahren kann die Prüfstation eine automatisch arbeitende Prüfeinrichtung zum Erfassen des wenigstens einen Produktmerkmals aufweisen. Zusätzlich oder alternativ dazu kann die Prüfstation eine Eingabeeinheit wie eine Tastatur, einen Touchscreen oder Ähnliches umfassen, an der eine Bedienperson ein optisch bzw. manuell von ihr erfasstes Produktmerkmal auswählen oder eingeben kann. Diese Eingabeeinheit sollte dann vorzugsweise zur Übermittlung der eingegebenen oder ausgegebenen Produktmerkmale mit der Maschinensteuerung der Verpackungsmaschine verbunden sein.

Im Folgenden werden vorteilhafte Ausführungsbeispiele der Erfindung anhand von Zeichnungen näher erläutert. Im Einzelnen zeigen:
- Fig. 1a: eine Draufsicht auf eine erfindungsgemäße, schematisch dargestellte Verpackungsanlage,
- Fig. 1b: eine Variante der Verpackungsanlage von Fig. 1 a,
- Fig. 2: eine Draufsicht auf eine Tiefziehverpackungsmaschine und
- Fig. 3: eine alternative Verpackungsanlage.
Gleiche Elemente sind in den Zeichnungen durchgängig mit gleichen Bezugszeichen versehen.

Fig. 1 a zeigt eine erfindungsgemäße Verpackungsanlage 1 mit einer Zuführeinrichtung 2, die unterschiedlich große Produkte 3 in Form z.B. von Frischfleischstücken in einer mit einem Pfeil dargestellten Produktionsrichtung P an einer bzw. unter einer Prüfstation 4 vorbei transportiert. Die Prüfstation 4 kann als mindestens ein Produktmerkmal (d.h. eine Eigenschaft des Produkts) erfassende Prüfeinrichtung 4a eine CCD-Kamera, ein Visionsystem oder ein Röntgengerät umfassen, um z.B. die Größe, im Besonderen die Länge und Breite bzw. die Außenabmessungen der Produkte 3 als ein Produktmerkmal zu erfassen und diese Produktmerkmale über Daten- und Steuerleitungen L an eine Maschinensteuerung 5 einer stromabwärts in Produktionsrichtung P nachfolgenden Tiefziehverpackungsmaschine 6 zu übergeben. Weitere Produktmerkmale können das Volumen oder das Gewicht des Produkts 3 sein. Im Fall des Gewichts als ein Produktmerkmal kann die Prüfeinrichtung 4a eine Waage sein. Denkbar ist auch, dass die Produkte 3 mit Barcodes versehen mittels eines Scanners als Prüfeinrichtung 4a an der Prüfstation 4 bezüglich ihres Produktmerkmals erfasst werden.

Denkbar ist auch eine Kombination von verschiedenen Prüfeinrichtungen 4a, um mehrere Produktmerkmale zu erfassen. Die Maschinensteuerung 5 der Tiefziehverpackungsmaschine 6 bildet hier gleichzeitig die Steuerung 5 der gesamten Verpackungsanlage 1.

Fig. 1b zeigt eine alternative Ausführungsform der Prüfstation 4, bei der zusätzlich zu oder statt einer Prüfeinrichtung 4a eine Bedienperson 4c an der Prüfstation 4 vorgesehen ist, um die Produkte 3 zu prüfen und das entsprechende Produktmerkmal an einer Eingabeeinheit 4b der Prüfstation 4 auszuwählen oder einzugeben. Die Eingabeeinheit 4b ist mit der Maschinensteuerung 5 der Tiefziehverpackungsmaschine 6 verbunden.

In den Figuren 1 a und 1b sind eine erste 6 und eine zweite Tiefziehverpackungsmaschine 7 gezeigt, die jeweils zwei unterschiedliche Formate F1/F2 und F3/F4 von tiefgezogenen Mulden 8 in einer beliebigen Abfolge erzeugen können, wobei das erste Format F1, F3 eine einzige große Mulde 8 und das zweite Format F2 bzw. F4 zwei Mulden 8 aufweist. Die zwei Mulden 8 des zweiten Formats F2 sind jeweils annähernd halb so groß in ihrer Öffnungsfläche wie die Mulde 8 des ersten Formats F1. Die insgesamt in der Verpackungsanlage 1 bereitstellbaren vier Formate F1, F2 bzw. die vier unterschiedlichen Größen von Mulden 8 können vier unterschiedlich große Produkte P1 bis P4 aufnehmen. In dieser Darstellung sind die unterschiedlichen Sorten Produkte 3 entsprechend ihrer Größe und Zuordnung mit P1, P2, P3 und P4 gekennzeichnet, wobei die Produkte 3 der Sorten P1 und P2 für die Formate auf der ersten Tiefziehverpackungsmaschine 6 und die Produkte 3 der Sorten P3 und P4 für die Formate auf der zweiten Tiefziehverpackungsmaschine 7 vorgesehen sind.

Lediglich als Beispiel sei angenommen, dass die Produkte 3 der Sorte bzw. des Typs P1 eine Länge von 20-30 cm und eine Breite von 10-15 cm aufweisen. Die Produkte 3 der zweiten Sorte P2 hingegen haben eine "Länge" von lediglich 3-5 cm und eine ähnliche "Breite" von 10-15 cm wie die Produkte der ersten Sorte P1. Die Produkte der dritten Sorte P3 haben eine Länge von 30-40 cm und eine ähnliche Breite von 10-15 cm wie die Produkte aller übrigen Sorten. Die Produkte der vierten Sorte P4 haben eine "Länge" von 15-20 cm und eine "Breite" von 10-15cm. In anderen Ausführungsformen ist es denkbar, die Produkte 3 nicht nur anhand einer einzigen Dimension zu unterscheiden (d.h. Länge, Höhe oder Breite), sondern anhand ihrer Dimensionen in zwei oder mehr Raumrichtungen. Beispielsweise kann die Unterscheidung in verschiedene Produktsorten P1 bis P4 jeweils anhand der Summe der Abmessungen in zwei oder drei verschiedenen Raumrichtungen erfolgen. In weiteren Varianten ist es denkbar, beispielsweise das Gewicht der Produkte 3 als einziges oder als zusätzliches Unterscheidungsmerkmal zwischen den verschiedenen Sorten P1 bis P4 heranzuziehen.

Um die Aufteilung der Produkte 3 auf die zwei Tiefziehverpackungsmaschine 6, 7 umzusetzen, ist am Ende der Zuführeinrichtung 2 eine Verteileinrichtung 9 angeordnet. Die Steuerung 5 steuert die Verteileinrichtung 9 entsprechend der von der Prüfstation 4 erhalten Informationen über wenigstens ein Produktmerkmal eines jeden einzelnen Produkts 3. Die Verteileinrichtung 9 sorgt für eine Verteilung oder Sortierung der Produkte 3 auf eine nachfolgende erste 10 und eine zweite Transporteinrichtung 11. Die Verteileinrichtung 9 kann beispielsweise als Picker, Anacondaband oder Weiche ausgeführt sein. Die erste Transporteinrichtung 10 kann ein oder wie in Fig. 1 gezeigt zwei aufeinander folgende Transportbänder aufweisen, um die Produkte 3 der Sorten P1 und P2 der ersten Tiefziehverpackungsmaschine 6 zuzuführen. Analog ist dies für die zweite Transporteinrichtung 11 und die zweite Tiefziehverpackungsmaschine 7 bzw. die Produkte 3 der Sorten P3 und P4 der Fall.

Die Produkte 3 werden von den Transporteinrichtungen 10, 11 bis an Einlegestationen 12 der Tiefziehverpackungsmaschinen 6, 7 herangeführt und manuell oder automatisiert in die an der Einlegestation 12 bereitgestellten Mulden 8 eingelegt. Dabei werden die Mulden 8 mittels Formstationen 22, 23, die in Fig. 2 näher dargestellt sind, erzeugt, wobei die Zuordnung eines jeden einzelnen Produkts 3 zur jeweiligen Mulde 8 durch die Steuerung 5 erfolgt. Am gezeigten Beispiel von Fig. 1 a und 1b ist in der ersten Tiefziehverpackungsmaschine 6 bereits ein Produkt 3 der Sorte P2 in einer der zwei Mulden 8 des in der Einlegestation 12 bereitgestellten Formats eingelegt. Das nächstkommende Produkt 3 auf der ersten Transporteinrichtung 10 ist ein weiteres Produkt 3 der Sorte P2 und komplettiert nach dem Einlegen das Format F1. Mit einem folgenden Vorzug V des Formats F1 in einer Transportrichtung R der ersten Tiefziehverpackungsmaschine 6 innerhalb eines Arbeitstaktes wird das Format F2 bzw. die Mulde 8 für das Produkt 3 der Sorte P1 in der Einlegestation 12 zum Einlegen bereitgestellt.

Um immer die erforderliche Anzahl von Produkten 3 der Sorten P1 bzw. P2 für ein Format an der Einlegestation 12 bereitstellen zu können, ist jeweils eine Puffereinrichtung 21 an den Transporteinrichtungen 10, 11 vorgesehen. Die Puffereinrichtung 21 kann ein oder mehrere Produkte 3 von der Transporteinrichtung 10, 11 aufnehmen, damit beispielsweise zwei zusammengehörende Produkte 3 derselben Sorte P2 aufeinanderfolgend der Einlegestation 12 zugeführt werden können. So kann sichergestellt werden, dass nicht nur ein Produkt P2, sondern, wie in diesem Beispiel gezeigt, immer direkt nacheinander zwei Produkte 3 derselben Sorte P2 dem dafür vorgesehen Format F2 zugeführt werden. Das auf der Puffereinrichtung 21 kurzzeitig zwischengelagerte Produkt P1 kann für eine Sortierung oder Gruppierung der Produkte 3 auf die Transporteinrichtungen 10, 11 zurückgeführt werden. Dies wird von der Steuerung 5 über die Steuerleitungen L veranlasst.

Mit weiteren Vorzügen V werden die mit Produkt 3 gefüllten Mulden 8 bzw. Formate zusammen mit einer der Übersichtlichkeit halber nur an der zweiten Verpackungsmaschine 7 dargestellten Deckelfolie D einer ersten Siegelstation 13 zugeführt. Die erste Siegelstation 13 erzeugt eine umlaufende Siegelung bzw. Rahmensiegelung 15, wobei ein Evakuieren und/oder ein Begasen des Inneren der entstehenden Verpackung 17 stattfindet. Besteht das Format F1 nur aus einer einzigen Mulde 8, so ist diese Verpackung 17 fertiggestellt. Im Falle von zwei Mulden 8 pro Format F2 wird eine noch fehlende zweite Siegelung 14a in Form einer Siegelnaht quer zur Transportrichtung R in einer zweiten Siegelstation 14 ausgeführt, um somit die Produkte P2 zu einzelnen Verpackungen 17 zu siegeln. Mittels einer Querschneidstation 18 und einer nachfolgenden Längsschneidstation 19 werden die Verpackungen aus einer Folienbahn 20, in die die Mulden 8 geformt (d.h. tiefgezogen) wurden, ausgetrennt und vereinzelt.

Entsprechend den Größenunterschieden der Produkte 3 der Sorten P1 und P2 für die erste Tiefziehverpackungsmaschine 6 sind die Mulden 8 der zweiten Tiefziehverpackungsmaschine 7 zu den im Verhältnis größeren Produkten 3 der Sorten P3 und P4 größer ausgeformt, indem die Folienbreite der Folienbahn 20 größer ist und/oder der Vorzug V pro Arbeitstakt eine größere Länge als der Vorzug V der ersten Tiefziehverpackungsmaschine 6 aufweist. Der Vorzug V wird definiert durch die Länge des Formats in Transportrichtung R, die jeweils an der Tiefziehverpackungsmaschine 6, 7 in dem gezeigten Beispiel gleichbleibend ist. Beispielsweise kann der Vorzug V 400 mm an der ersten Tiefziehverpackungsmaschine 6 und 600 mm an der zweiten Tiefziehverpackungsmaschine 7 betragen.

Fig. 2 zeigt die erste Tiefziehverpackungsmaschine 6, stellvertretend für beide Tiefziehverpackungsmaschinen 6, 7, in der einer Draufsicht über ihre gesamte Länge. In dieser Ansicht sind auch dargestellt eine erste Formstation 22 zum Tiefziehen von einer Mulde 8 in die Folienbahn 20 und eine zweite Formstation 23 zum Tiefziehen von zwei Mulden 8 pro Format bzw. Arbeitstakt. Die erste 22 und zweite Formstation 23 könnten ebenso miteinander vertauscht sein. Ebenso könnte die Aufteilung der zwei Mulden 8 der zweiten Formstation 23 nicht quer zur Transportrichtung R zu zwei Reihen sondern längs in Transportrichtung R zu zwei Spuren erfolgen. Entsprechend hierzu müsste die zweite Siegelstation 14 angepasst sein und anstatt einer Querschneidstation 18, die entfallen könnte, würde die Längsschneidstation 19 entsprechend die Aufteilung der zwei Verpackungen 17 bzw. Spuren mit übernehmen.

Figur 2 zeigt zudem noch genauer als die Figuren 1 a oder 1b, wie die Deckelfolie D zugeführt wird. Insbesondere erfolgt das Zuführen der Deckelfolie D zunächst unter einem Winkel von 90° zur Transportrichtung R. Kurz vor der ersten Siegelstation 13 wird die Deckelfolie D dann an einer unter einem Winkel von 45° zur Transportrichtung R stehenden Schulter S um 90° umgelenkt. Im Anschluss an die Umlenkung an der Schulter S wird die Deckelfolie D gemeinsam mit den Mulden 8 in Transportrichtung R in die Siegelstation 13 geführt.

Fig. 3 zeigt eine alternative Verpackungsanlage 1, die sich von den in Fig. 1a und 1b gezeigten Verpackungsanlagen 1 dadurch unterscheidet, dass nur eine einzige Tiefziehverpackungsmaschine 6 vorgesehen ist und die Produkte 3 auf drei Transporteinrichtungen 10 verteilt werden. Die Verpackungsanlage 1 ist für drei unterschiedliche Sorten von Produkten P1, P2 und P3 vorgesehen und die Verteileinrichtung 9 verteilt die Produkte 3 der Sorten P1, P2 und P3 derart auf die Transporteinrichtungen 10, so dass sich auf der jeweiligen Transporteinrichtung 10 nur ein Produkttyp, nämlich P1 oder P2 oder P3, befindet. Entsprechend den drei unterschiedlichen Typen oder Sorten P1, P2 und P3 von Produkten 3 weist die Tiefziehverpackungsmaschine 6 stromabwärts der ersten 22 und zweiten Formstation 23 eine dritte Formstation 24 auf, um vier Mulden 8 in Form von zwei hintereinander und zwei nebeneinander innerhalb des Formats angeordneten Mulden 8 in die Folienbahn 20 zu formen. Die Reihenfolge der drei Formstationen 22, 23, 24 ist beliebig wählbar.

Im Bereich der Einlegestation 12 ist jeder der drei Transporteinrichtungen 10 jeweils eine Sammeleinrichtung 25 nachgeordnet, um mehrere Produkte 3 zu puffern. An der Einlegestation 12 sind beidseitig der Tiefziehverpackungsmaschine 6 zwei Bedienpersonen 30 schematisch dargestellt, die jeweils das oder die entsprechenden Produkte 3 für das in der Einlegestation 12 befindliche Format mit ein, zwei oder vier Mulden 8 von der jeweiligen Sammeleinrichtung 25 entnehmen und in die Mulde 8 einlegen.

Die Tiefziehverpackungsmaschine 6 umfasst analog zu den drei Formstationen 22, 23, 24 auch eine erste 13, eine zweite 14 und zusätzlich eine dritte Siegelstation 26, um Verpackungen 17 der drei unterschiedlichen Formate herstellen zu können. In dem gezeigten Beispiel sind die erste 13 und zweite Siegelstation 14 wie in Fig. 1 und 2 ausgeführt und die dritte Siegelstation 26 zum Erzeugen einer Längssiegelung 26a in Form einer zusätzlichen Siegelnaht längs der Transportrichtung R konfiguriert. Des Weiteren umfasst die Tiefziehverpackungsmaschine 6 eine Querschneidstation 18 und eine Längsschneidstation 19, wobei die Längsschneidstation 19 dazu konfiguriert ist, wahlweise eine Schneidung mittig im Format in der Siegelnaht 26a, die in der dritten Siegelstation 26 erzeugt wurde, auszuführen.

Auf der Zuführeinrichtung 2 ist analog zur Verpackungsanlage 1 aus Fig. 1 a oder 1b die Prüfstation 4 vorgesehen, um die Position und Produktmerkmale der jeweiligen Produkte 3 zu ermitteln und anschließend die Produkte 3 gemäß ihren Produktmerkmalen mittels einer oder mehrerer Pusher 27 der Verteileinrichtung 9 auf die jeweiligen Transporteinrichtungen 10 zu verteilen bzw. zu übergeben.

Es ist ebenso denkbar, Sammeleinrichtungen 25 an den Transporteinrichtungen 10, 11 der in Fig. 1 a oder 1b gezeigten Verpackungsanlage 1 vorzusehen.

## Patentansprüche

1. Verpackungsanlage (1) zum Verpacken von unterschiedlich großen Produkten (3), vorzugsweise Lebensmitteln, im Besonderen Frischfleischstücken, umfassend eine Zuführeinrichtung (2) für die Produkte (3), die wenigstens ein unterscheidbares Produktmerkmal aufweisen, eine Prüfstation (4) zum Erfassen des wenigstens einen Produktmerkmals, und eine Verteileinrichtung (9) zum Verteilen der Produkte (3) auf wenigstens zwei Transporteinrichtungen (10, 11), **dadurch gekennzeichnet, dass** wenigstens eine Tiefziehverpackungsmaschine (6, 7) vorgesehen ist, die eine erste (22) und eine zweite Formstation (23) umfasst, wobei mittels der ersten Formstation (22) eine erste Größe von Mulden (8) in eine Folienbahn (20) formbar ist und mittels der zweiten Formstation (23) eine von der ersten Größe unterschiedliche zweite Größe von Mulden (8) in die Folienbahn (20) formbar ist, und die Tiefziehverpackungsmaschine (6, 7) eine Steuerung (5) umfasst, die dazu konfiguriert ist, im laufenden Betrieb in Abhängigkeit der angelieferten Produkte (3) automatisch umstellbar die erste oder zweite Größe von Mulden (8) zum Einlegen der entsprechenden Produkte (3) bereitzustellen.

2. Verpackungsanlage nach Anspruch 1, **dadurch gekennzeichnet, dass** eine erste Siegelstation (13) vorgesehen ist, um ein Format (F1, F2, F3, F4) mit einer Deckelfolie (D) mittels wenigstens einer Rahmensiegelung (15) zu versiegeln.

3. Verpackungsanlage nach Anspruch 2, **dadurch gekennzeichnet, dass** die Tiefziehverpackungsmaschine (6, 7) eine zweite Siegelstation (14) zum Erzeugen einer Quer- und/oder Längssiegelung (14a, 26a) aufweist.

4. Verpackungsanlage nach Anspruch 3, **dadurch gekennzeichnet, dass** die zweite Siegelstation (14) in einer Transportrichtung (R) stromabwärts der ersten Siegelstation (13) angeordnet ist.

5. Verpackungsanlage nach einem der vorangehenden Ansprüche, **dadurch gekennzeichnet, dass** wenigstens eine Transporteinrichtung (10, 11) eine Puffereinrichtung (21) aufweist, um ein oder mehrere Produkte (3) von der Transporteinrichtung (10, 11) aufzunehmen und wieder an die Transporteinrichtung (10, 11) abzugeben.

6. Verpackungsanlage nach einem der vorangehenden Ansprüche, **dadurch gekennzeichnet, dass** die Steuerung (5) dazu konfiguriert ist, die Positionen der Produkte (5) von der Prüfstation (4) entlang der Zuführeinrichtung (2) und der Transporteinrichtungen (10, 11) bis in die Tiefziehverpackungsmaschine (6, 7) zu verfolgen.

7. Verpackungsanlage nach Anspruch 6, **dadurch gekennzeichnet, dass** die Steuerung (5) der Verpackungsanlage (1) eine Maschinensteuerung (5) einer Tiefziehverpackungsmaschine (6, 7) ist.

8. Verpackungsanlage nach einem der vorangehenden Ansprüche, **dadurch gekennzeichnet, dass** die Prüfstation eine Prüfeinrichtung (4a) zum Erfassen des wenigstens einen Produktmerkmals oder eine Eingabeeinheit (4b) zum manuellen Auswählen eines Produktmerkmals eines Produkts (3) aufweist.

9. Verfahren zum Betrieb einer Verpackungsanlage (1) umfassend wenigstens eine Tiefziehverpackungsmaschine (6, 7), eine Zuführeinrichtung (2) für Produkte (3) und eine Prüfstation (4), wobei an der Prüfstation (4) wenigstens ein Produktmerkmal eines jeden Produkts (3) ermittelt wird und das Produkt (3) danach mittels einer Verteileinrichtung (9) entsprechend seines ermittelten Produktmerkmals auf eine Transporteinrichtung (10, 11) verteilt wird, **dadurch gekennzeichnet, dass** die Tiefziehverpackungsmaschine (6, 7) wenigstens zwei Formstationen (22, 23, 24) aufweist, und dass mittels wenigstens zweier Formstationen (22, 23, 24) der Tiefziehverpackungsmaschine (6, 7) und mittels einer Steuerung (5), die mit der Prüfeinstation (4) verbunden ist, in Abhängigkeit der mittels an der Prüfstation (4) erfassten Produkte (3) und entsprechend deren ermittelter Produktmerkmale eine entsprechende Größe und/oder Anzahl von Mulden (8) in eine Folienbahn (20) geformt wird.

10. Verfahren nach Anspruch 9, **dadurch gekennzeichnet, dass** das Produktmerkmal Abmessungen des Produktes (3), wie seine Höhe, seine Länge, und/oder seine Breitesind.

11. Verfahren nach Anspruch 9 oder 10, **dadurch gekennzeichnet, dass** die Verteileinrichtung (9) die Produkte (3) gemäß ihres Produktmerkmals auf die jeweilige Transporteinrichtung (10, 11) verteilt.

12. Verfahren nach einem der vorangehenden Ansprüche 9 bis 11, **dadurch gekennzeichnet, dass** das Erfassen des wenigstens einen Produktmerkmals des Produkts (3) durch eine Prüfeinrichtung (4a) oder manuell durch ein Bedienperson unter Eingabe des erfassten Produktmerkmals an einer Eingabeeinheit (4b) der Prüfstation (4) erfolgt.

13. Verfahren nach einem der Ansprüche 9 bis 12, **dadurch gekennzeichnet, dass** mittels einer Puffereinrichtung (21) einzelne oder mehrere Produkte (3) von der Transporteinrichtung (10, 11) aufgenommen und wieder an die Transporteinrichtung (10, 11) abgegeben werden, um die für ein Format (F1, F2, F3, F4) vorgesehenen Produkte (3) zu gruppieren.

14. Verfahren nach einem der Ansprüche 9 bis 13, **dadurch gekennzeichnet, dass** mittels der Steuerung (5) die Produkte (3) von der Prüfstation (4) entlang der Zuführeinrichtung (1) und der Transporteinrichtungen (10, 11) bis in die Tiefziehverpackungsmaschine (6, 7) verfolgt werden.

15. Verfahren nach einem der Ansprüche 9 bis 14, **dadurch gekennzeichnet, dass** Produkte (3), die sich in einem Produktmerkmal unterscheiden, gemeinsam auf einer Transporteinrichtung (10, 11) an die Einlegestation (12) der Tiefziehverpackungsmaschine (6, 7) herantransportiert werden und das jeweils für das jeweilige Produkt (3) vorgesehene Format bzw. die Mulde (8) mittels einer der zwei Formstationen (22, 23) geformt wird und mit dem zugehörigen Produkt (3) in der Einlegestation (12) annähernd zeitgleich zusammengeführt wird.

## Claims

1. A packaging assembly (1) for packaging differently sized products (3), in particular foodstuffs, e.g. fresh meat cuts, comprising a feed unit (2) for the products (3) which have at least one distinguishable product feature, an examining station (4) for sensing the at least one product feature, and a distributor (9) for distributing the products (3) to at least two conveyors (10, 11), **characterized in that** at least one thermoform packaging machine (6, 7) is provided comprising a first (22) and a second forming station (23), said first forming station (22) being adapted to be used for forming into a film web (20) troughs (8) of a first size, and said second forming station (23) being adapted to be used for forming into said film web (20) troughs (8) of a second size which differs from said first size, and that the thermoform packaging machine (6, 7) comprises a control unit (5) configured for providing, during operation and in a manner that is automatically adaptable in response to the supplied products (3), troughs (8) of the first or second size for placing the respective products (3) thereinto.

2. The packaging assembly according to claim 1, **characterized in that** a first sealing station (13) is provided for sealing a format (F1, F2, F3, F4) with a cover film (D) by means of at least one frame seal (15).

3. The packaging assembly according to claim 2, **characterized in that** the thermoform packaging machine (6, 7) comprises a second sealing station (14) for producing a transverse and/or longitudinal seal (14a, 26a).

4. The packaging assembly according to claim 3, **characterized in that** the second sealing station (14) is arranged in a conveying direction (R) downstream of the first sealing station (13).

5. The packaging assembly according to one of the preceding claims, **characterized in that** at least one of the conveyors (10, 11) comprises a buffer (21) for taking up one or a plurality of products (3) from the conveyor (10, 11) and for re-transferring said product (3) or products (3) to the conveyor (10, 11).

6. The packaging assembly according to one of the preceding claims, **characterized in that** the control unit (5) is configured for tracking the positions of the products (3) from the examining station (4) along the feed unit (2) and the conveyors (10, 11) up to and into the thermoform packaging machine (6, 7).

7. The packaging assembly according to claim 6, **characterized in that** the control unit (5) of the packaging assembly (1) is a machine control unit (5) of a thermoform packaging machine (6, 7).

8. The packaging assembly according to one of the preceding claims, **characterized in that** the examining station comprises an examining unit (4a) for sensing the at least one product feature or an input unit (4b) for manually selecting a product feature of a product (3).

9. A method of operating a packaging assembly (1), which includes at least one thermoform packaging machine (6, 7), a feed unit (2) for products (3) and an examining station (4), said method comprising the steps of determining at least one product feature of each product (3) at the examining station (4) and subsequently distributing the product (3) by a distributor (9) to a conveyor (10, 11) in accordance with the product feature determined, **characterized in that** the thermoform packaging machine (6, 7) comprises at least two forming stations (22, 23, 24) and that, by means of at least two forming stations (22, 23, 24) of the thermoform packaging machine (6, 7) and by means of a control unit (5) communicating with the examining station (4), a suitable size of and/or number of troughs (8) is formed into a film web (20) depending on the products (3) sensed at the examining station (4) and in accordance with the determined product features of said products (3).

10. The method according to claim 9, **characterized in that** the product feature consists of dimensions of the product (3), such as its height, its length and/or its width.

11. The method according to claim 9 or 10, **characterized in that** the distributor (9) distributes the products (3) to the respective conveyor (10, 11) in accordance with their product feature.

12. The method according to one of the preceding claims 9 to 11, **characterized in that** the at least one product feature of the product (3) is sensed by means of an examining unit (4a) or manually through an operator who inputs the sensed product feature at an input unit (4b) of the examining station (4).

13. The method according to one of the claims 9 to 12, **characterized in that,** by means of a buffer (21), one or a plurality of products (3) are taken up from the conveyor (10, 11) and then re-transferred to the conveyor (10, 11) so as to form groups of the products (3) provided for a format (F1, F2, F3, F4).

14. The method according to one of the claims 9 to 13, **characterized in that,** by means of the control unit (5), the products (3) are tracked from the examining station (4) along the feed unit (2) and the conveyors (10, 11) up to and into the thermoform packaging machine (6, 7).

15. The method according to one of the claims 9 to 14, **characterized in that** the products (3), which differ from one another with respect to a product feature, are jointly conveyed on a conveyor (10, 11) up to the infeed station (12) of the thermoform packaging machine (6, 7) and that the respective format or trough (8) provided for the product (3) in question is formed by means of one of the two forming stations (22, 23) and brought together with the associated product (3) in the infeed station (12).

## Revendications

1. Installation d'emballage (1) destinée à l'emballage de produits (3) de grandeur différente, de préférence de produits alimentaires, en particulier des pièces de viande fraîche, comprenant un dispositif d'amenée (2) pour les produits (3) qui présentent au moins une caractéristique de produit identifiable, un poste d'examen (4) destiné à identifier ladite au moins une caractéristique de produit, et un dispositif de répartition (9) pour répartir les produits (3) sur au moins deux dispositifs de transport (10, 11), **caractérisée en ce qu'**il est prévu au moins une machine d'emballage par emboutissage et thermoformage (6, 7), qui comprend un premier (22) et un deuxième poste de formage (23), le premier poste de formage (22) permettant de former une première grandeur de cavités (8) dans une bande de feuille (20) et le deuxième poste de formage (23) permettant de former une deuxième grandeur de cavités (8) dans la bande de feuille (20), qui est différente de la première grandeur, et **en ce que** la machine d'emballage par emboutissage et thermoformage (6, 7) comporte une commande (5) qui est configurée pour produire, par conversion automatique en cours de fonctionnement en fonction des produits (3) amenés, la première ou la deuxième grandeur de cavités (8) pour y déposer les produits (3) correspondants.

2. Installation d'emballage selon la revendication 1, **caractérisée en ce qu'**il est prévu un premier poste de scellage (13) pour assurer la fermeture scellée d'un format (F1, F2, F3, F4) à l'aide d'une feuille de couverture (D) moyennant au moins un scellage de cadre de bordure (15).

3. Installation d'emballage selon la revendication 2, **caractérisée en ce que** la machine d'emballage par emboutissage et thermoformage (6, 7) comporte un deuxième poste de scellage (14) pour réaliser un scellage transversal et/ou longitudinal (14a, 26a).

4. Installation d'emballage selon la revendication 3, **caractérisée en ce que** le deuxième poste de scellage (14) est agencé en aval du premier poste de scellage (13), en se référant à une direction de transport (R).

5. Installation d'emballage selon l'une des revendications précédentes, **caractérisée en ce qu'**au moins un dispositif de transport (10, 11) comporte un dispositif de stockage tampon (21) pour accueillir un ou plusieurs produits (3) en provenance du dispositif de transport (10, 11), et à nouveau les délivrer au dispositif de transport (10, 11).

6. Installation d'emballage selon l'une des revendications précédentes, **caractérisée en ce que** la commande (5) est configurée pour suivre les positions des produits (3) à partir du poste d'examen (4), le long du dispositif d'amenée (2) et des dispositifs de transport (10, 11), jusque dans la machine d'emballage par emboutissage et thermoformage (6, 7).

7. Installation d'emballage selon la revendication 6, **caractérisée en ce que** la commande (5) de l'installation d'emballage (1) est une commande-machine (5) d'une machine d'emballage par emboutissage et thermoformage (6, 7).

8. Installation d'emballage selon l'une des revendications précédentes, **caractérisée en ce que** le poste d'examen comporte un dispositif d'examen (4a) destiné à identifier ladite au moins une caractéristique de produit, ou bien une unité de saisie (4b) pour sélectionner manuellement une caractéristique de produit d'un produit (3).

9. Procédé pour assurer le fonctionnement d'une installation d'emballage (1) comprenant au moins une machine d'emballage par emboutissage et thermoformage (6, 7), un dispositif d'amenée (2) pour des produits (3), et un poste d'examen (4), au moins une caractéristique de produit de chaque produit (3) étant déterminée au niveau du poste d'examen (4), et le produit (3) étant ensuite distribué sur un dispositif de transport (10, 11), au moyen d'un dispositif de distribution (9) et conformément à sa caractéristique de produit ayant été déterminée, **caractérisé en ce que** la machine d'emballage par emboutissage et thermoformage (6, 7) comporte au moins deux postes de formage (22, 23, 24), et **en ce qu'**au moyen d'au moins deux postes de formage (22, 23, 24) de la machine d'emballage par emboutissage et thermoformage (6, 7) et au moyen d'une commande (5) qui est reliée au poste d'examen (4), on procède au formage, en fonction des produits (3) identifiés au moyen du poste d'examen (4) et conformément à leurs caractéristiques de produit ayant été déterminées, une grandeur et/ou un nombre de cavités (8) dans une bande de feuille (20).

10. Procédé selon la revendication 9, **caractérisé en ce que** les caractéristiques de produit sont des dimensions du produit (3), comme sa hauteur, sa longueur, et/ou sa largeur.

11. Procédé selon la revendication 9 ou la revendication 10, **caractérisé en ce que** le dispositif de distribution (9) distribue les produits (3), conformément à leur caractéristique de produit, sur le dispositif de transport (10, 11) respectivement correspondant.

12. Procédé selon l'une des revendications 9 à 11, **caractérisé en ce que** la détermination de ladite au moins une caractéristique de produit du produit (3) est effectuée par un dispositif d'examen (4a) ou bien manuellement par une personne de service par saisie de la caractéristique de produit relevée, au niveau d'une unité de saisie (4b) du poste d'examen (4).

13. Procédé selon l'une des revendications 9 à 12, **caractérisé en ce qu'**à l'aide d'un dispositif de stockage tampon (21), des produits individuels ou plusieurs produits (3) sont prélevés à partir du dispositif de transport (10, 11) et sont à nouveau délivrés au dispositif de transport (10, 11), en vue de grouper les produits (3) prévus pour un format (F1, F2, F3, F4).

14. Procédé selon l'une des revendications 9 à 13, **caractérisé en ce qu'**au moyen de la commande (5), les produits (3) sont suivis à partir du poste d'examen (4), le long du dispositif d'amenée (2) et des dispositifs de transport (10, 11), jusque dans la machine d'emballage par emboutissage et thermoformage (6, 7).

15. Procédé selon l'une des revendications 9 à 14, **caractérisé en ce que** les produits (3) qui se distinguent pour une caractéristique de produit, sont transportés en commun sur un dispositif de transport (10, 11) jusqu'au poste de dépose (12) de la machine d'emballage par emboutissage et thermoformage (6, 7), et **en ce que** l'on réalise par formage à l'aide d'un des deux postes de formage (22, 23), le format ou la cavité (8) prévus pour le produit (3) respectivement considéré, qui sont alors amenés sensiblement en même temps avec le produit (3) associé, dans le poste de dépose (12).
